# EUROPÄISCHE PATENTSCHRIFT

(11) **EP 3 510 221 B1**
(45) Veröffentlichungstag und Bekanntmachung des Hinweises auf die Patenterteilung: **20.07.2022**
(21) Anmeldenummer: 17700795.2
(22) Anmeldetag: 10.01.2017
(51) Int. Cl.: E05D 5/02

(54) **SYSTEM MIT EINEM BESCHLAGTEIL UND MIT EINEM PROFIL**
SYSTEM HAVING A FITTING PART AND A PROFILED SECTION
SYSTÈME À FERRURE ET À PROFILÉ

(30) Priorität: 06.09.2016 DE 202016104904 U
(43) Veröffentlichungstag der Anmeldung: 17.07.2019
(73) Patentinhaber: Dr. Hahn GmbH & Co. KG, 41189 Mönchengladbach (DE)
(72) Erfinder: LENZE, Markus, 41334 Nettetal (DE)
(74) Vertreter: Kluin, Jörg-Eden
(86) Internationale Anmeldenummer: PCT/EP2017/050389
(87) Internationale Veröffentlichungsnummer: WO 2018/046140

(56) Entgegenhaltungen:
- EP-A2- 2 159 356
- DE-U1-202005 004 095
- US-A- 3 908 330

## Beschreibung

Die Erfindung betrifft ein System mit einem Beschlagteil und mit einem Profil, wobei das System zur Befestigung des Beschlagteils an dem Profil mindestens zwei Klemmelemente aufweist.

Ein derartiges System ist beispielsweise aus der EP 2 347 073 B1 bereits bekannt.

Die DE 20 2005 004095 U1 zeigt einen unter Einschwenken montierbaren Beschlag, mit einem Klemmelement, das einen Fortsatz aufweist. Dieser Fortsatz weist während des Aufsetzens des Beschlags eine andere Rotationslage auf, als zum Klemmen.

Die EP 2 159 356 A2 und die US 3 908 330 A offenbaren Nutsteinanordnungen, bei der jeder Nutstein mit zwei Hinterschneidungen zusammenwirkt.

Nachteilig bei bekannten Systemen ist, dass sie nicht unter allen Umständen, etwa bei Profilen mit besonders breiter Nut, eine wünschenswerte Kombination aus hoher Belastbarkeit, einfacher Montierbarkeit und kostengünstiger Herstellbarkeit gewährleisten.

Die Erfindung hat es sich zur Aufgabe gemacht, ein System zu schaffen, welches zumindest hinsichtlich eines der genannten Nachteile verbessert ist.

Diese Aufgabe wird durch das in Anspruch 1 wiedergegebene System gelöst.

Das erfindungsgemäße System umfasst ein Beschlagteil und ein Profil. Bei dem Beschlagteil kann es sich um das Bandteil eines Bandes zur schwenkbaren Verbindung eines Flügels mit einem Rahmen handeln. Bei dem Beschlagteil kann es sich um ein Bandteil eines Bandes für Türen, Fenster und dergleichen handeln.

Das Profil weist eine Längsrichtung auf und umfasst eine Längsnut, mit einer eine Ebene definierenden Nutöffnung. Die Nut weist zwei gegenüberliegende Hinterschneidungen auf. Zur Befestigung des Beschlagteils an dem Profil weist das System mindestens zwei Klemmelemente auf, die zwischen einer Montierposition und einer Befestigungsposition verdrehbar sind. Die Klemmelemente wirken in Befestigungsposition jeweils mit genau einer Hinterschneidung zusammen. Bevorzugt hintergreifen die Klemmelemente in ihrer Befestigungsposition mit einem Fortsatz bevorzugt jeweils genau eine Hinterschneidung der Nut.

Die Klemmelemente wirken in Montierposition bevorzugt nicht mit dem Profil zusammen. Die Nut kann aufgrund der Hinterschneidungen bevorzugt auch als hinterschnittene Nut oder hinterschnittene Längsnut bezeichnet werden. Indem jedes Klemmelement lediglich mit genau einer Hinterschneidung zusammenwirkt, ist eine Voraussetzung dafür geschaffen, dass die Befestigung besonders belastbar ist, auch bei besonders breiten Nuten, also besonders weit auseinanderliegenden Hinterschneidungen.

Die Befestigungsposition der Klemmelemente unterscheidet sich von der Montierposition bevorzugt durch eine 90° Drehung der Klemmelemente. Die Klemmschrauben können im Rahmen dieser Druckschrift bevorzugt auch als Befestigungsschrauben bezeichnet werden. Die Klemmelemente können im Rahmen dieser Druckschrift bevorzugt auch als Klemmsteine bezeichnet werden.

Mit Vorteil sind in Längsrichtung des Profils betrachtet auf einer Höhe zwei Klemmelemente vorgesehen. Hierdurch kann eine gleichmäßige Krafteinleitung in das Profil über beide Seiten erfolgen.

Die Achse, um die die Klemmelemente verdrehbar sind, verläuft bevorzugt senkrecht zu der Ebene der Nutöffnung.

Die Klemmelemente weisen mit Vorteil einen Basiskörper auf, der besonders bevorzugt rotationssymmetrisch ist.

Die Klemmelemente weisen bevorzugt einen Fortsatz auf, der weiter bevorzugt radialüberstehend ausgebildet ist.

Mit Vorteil weist jedes Klemmelement zwei radial überstehende Fortsätze auf. Die beiden Fortsätze sind mit Vorteil gegenüberliegend angeordnet. Die Klemmelemente können jeweils genau einen Fortsatz aufweisen. Der Fortsatz kann sich über einen Winkel von mehr als 180° erstrecken.

Mit Vorteil sind die Klemmelemente mit einer Klemmschraube an dem Beschlagteil befestigt. Mit Vorteil weisen die Klemmelemente eine Gewindebohrung auf in die die Klemmschraube eingreift. Die Klemmschraube durchgreift bevorzugt jeweils eine Bohrung in dem Beschlagteil. Diese Bohrung ist mit Vorteil als Stufenbohrung ausgeführt.

Die Durchmesser der Basiskörper und/oder die Erstreckung der Fortsätze und/oder die Lage der Bohrungen in dem Beschlagteil sind mit Vorteil so gewählt, dass die aus Klemmelement, Klemmschraube und Beschlagteil bestehende Baugruppe senkrecht zur Ebene der Nutöffnung derart verlagerbar ist, dass die Klemmelemente mit ihren Fortsätzen in die Nut einführbar sind - bevorzugt wenn die Fortsätze der Klemmelemente nicht nach außen gerichtet sind - und über die Klemmelemente Haltekräfte übertragbar sind - bevorzugt wenn die Fortsätze nach außen gerichtet sind. Die Fortsätze sind mit Vorteil auf der dem Beschlagteil entfernten Seite der Klemmelemente angeordnet.

Das Beschlagteil ist mit einer rein translatorischen Montagebewegung an dem Profil in Montagelage bringbar. Dies hat den Vorteil, dass, anders als etwa bei einer schwenkenden Montagebewegung, auf besonders einfache Weise weitere Befestigungsmittel vorgesehen sein können, die die Belastbarkeit der Befestigung des Beschlagteils an dem Profil erhöhen. Die Montierposition der Klemmelemente kann auch als Einschubposition bezeichnet werden.

Die weiteren Befestigungsmittel umfassen mindestens einen Vorsprung an dem Profil und mindestens eine Nut an dem Beschlagteil, wobei der Vorsprung in Montagelage des Beschlagteils in die Nut des Beschlagteils eingreift. Es sind zwei hinsichtlich der Nutöffnung gegenüberliegende Vorsprünge vorgesehen und zwei mit diesen Vorsprüngen zusammenwirkende Nuten des Beschlagteils.

Auf diese Weise ist eine besonders belastbare Verbindung des Beschlagteils an dem Profil, insbesondere gegen Verkippen des Beschlagteils, erreichbar.

Der Vorsprung an dem Profil kann eine Rastvertiefung aufweisen. An der Nut des Beschlagteils kann eine Rastnase vorgesehen sein, die in die Rastausnehmung eingreift. Somit kann eine Positionierung des Beschlagteils bereits möglich sein, bevor die Fortsätze der Klemmelemente die Hinterschneidungen der Nut hintergreifen.

Es ist möglich, dass die Vorsprünge nicht an dem Profil, sondern an dem Beschlagteil angeordnet sind und die Nuten nicht an dem Beschlagteil, sondern am Profil.

Bevorzugt ist durch eine Drehbetätigung der jeweiligen Klemmschraube das jeweilige Klemmelement, vorzugsweise durch Reibschluss des Gewindes der Klemmschraube mit der Gewindebohrung, von der Montierposition in die Befestigungsposition drehbar.

Bevorzugt sind Mittel vorgesehen, zur Erhöhung der Gewindereibung, vorzugsweise zwischen Klemmschraube und Klemmelement. Diese Mittel können es umfassen, dass die Gewinde von Klemmschraube und Klemmelement nicht, wie bei einer gewöhnlichen Schraubverbindung, vollständig komplementär zueinander ausgebildet sind, sondern beispielsweise entweder das Gewinde der Klemmschraube oder das Gewinde des Klemmelements einen Steigungsfehler aufweisen. Hierdurch ist bevorzugt sichergestellt, dass sich durch die Drehbetätigung der jeweiligen Klemmschraube das jeweilige Klemmelement von der Montierposition in die Befestigungsposition dreht. Durch den mit der Erhöhung der Gewindereibung verbundenen Anstieg des Anzugsmoments erhält der Monteur auf diese Weise bevorzugt eine Rückmeldung über die Lage des jeweiligen Klemmelements. Bevorzugt wird durch die Erhöhung der Gewindereibung ein Anstieg des Anzugsmoments erreicht, sobald das Klemmelement in der Befestigungsposition ist. Dieser Anstieg des Anzugsmoments signalisiert dem Monteur bevorzugt, dass die Drehung des Klemmelements in die Befestigungsposition abgeschlossen ist.

Grundsätzlich ist denkbar, dass die Klemmelemente nicht mit einer Klemmschraube an dem Beschlagteil befestigt sind, sondern mit einer Klemmmutter und dass die Klemmelemente keine Gewindebohrung aufweisen, sondern ein Außengewinde. Die oben beschriebenen Mittel zur Erhöhung der Gewindereibung können dann zwischen dem Klemmelement und der Klemmmutter vorgesehen sein.

Bevorzugt ist zwischen Klemmschraube und Beschlagteil ein Reibschluss gebildet, vorzugsweise derart, dass es, etwa während des Transports oder der Lagerung, der aus Klemmelement, Klemmschraube und Beschlagteil bestehenden Baugruppe, nicht zu einem ungewollten Verdrehen zwischen Klemmschraube und Beschlagteil kommt. Auf diese Weise kann, wie bevorzugt, werksseitig jedes Klemmelement in Montierposition gebracht sein und es kann sichergestellt sein, dass die Klemmelemente diese Position auch bei der Montage noch einnehmen. Denn das ungewollte Verdrehen der Klemmelemente gegenüber der zugehörigen Klemmschraube kann durch die oben bereits erwähnten vorzugsweise vorgesehenen Mittel zur Erhöhung der Gewindereibung zwischen Klemmschraube und Klemmelement verhindert sein. Das ungewollte Verdrehen der Klemmschraube mitsamt dem zugehörigen Klemmelement kann durch den bevorzugten Reibschluss zwischen Klemmschraube und Beschlagteil verhindert sein.

Die Mittel zur Erhöhung der Gewindereibung können daher eine Doppelfunktion haben. Zum einen können sie es sicherstellen, dass sich durch die Drehbetätigung der jeweiligen Klemmschraube das jeweilige Klemmelement von der Montierposition in die Befestigungsposition dreht. Zum anderen können sie ein ungewolltes Verdrehen des Klemmelements verhindern.

Der Reibschluss kann durch das Vorsehen einer Presspassung zwischen Klemmschraube und Beschlagteil ausgebildet sein. Die Gewindeschraube kann zu diesem Zweck einen Schaft oder ein Außengewinde aufweisen, dessen bzw. deren Außendurchmesser in jedem Fall der Toleranzverteilung zwischen Klemmschraube und Beschlagteil geringfügig größer ist, als der Innendurchmesser der zugehörigen Bohrung in dem Beschlagteil, die die Klemmschraube bevorzugt jeweils durchgreift.

Die Hinterschneidungen weisen mit Vorteil jeweils mindestens eine, bevorzugt zwei Begrenzungsflächen auf und zwar vorzugsweise eine Haltefläche und weiter bevorzugt eine Anschlagsfläche. Die Klemmelemente liegen in ihrer Befestigungsposition mit Vorteil an der Begrenzungsfläche, bevorzugt der Haltefläche an und schlagen weiter bevorzugt in dieser Position an der Anschlagsfläche an. Über die Haltefläche werden mit Vorteil Klemmkräfte eingeleitet, die das Beschlagteil an dem Profil halten. Die Anschlagsflächen verhindern bevorzugt ein zu weites Mitdrehen der Klemmelemente. Anstelle oder zusätzlich zu den Anschlagsflächen an dem Profil können Anschlagsflächen an dem Beschlagteil zu dem gleichen Zweck vorgesehen sein.

Mit Vorteil weisen die Klemmelemente Randbereiche auf, die während der Montagebewegung der Ebene der Nutöffnung zugewandt sind und weiter bevorzugt nach außen gerichtet sind und diese Randbereiche sind weiter bevorzugt mit einer Schrägfläche versehen, um das Einführen der Klemmelemente in die Nut während der Montagebewegung zu erleichtern. In diesen Randbereichen erstreckt sich mit Vorteil kein Fortsatz.

Bevorzugt wirken die Klemmkräfte zwischen dem Profil und den Klemmelementen auf ein Klemmelement lediglich auf einer Seite seiner Rotationsachse. Um eine Biegebelastung der Klemmschraube zu vermeiden oder zu reduzieren weisen die Klemmelemente mit Vorteil zwei gegenüberliegende Fortsätze auf oder einen sich über mehr als 180° erstreckenden Fortsatz und das Beschlagteil weist mit Vorteil ein Gegenlager auf, mit dem einer der beiden Fortsätze oder ein Bereich des Fortsatzes in Befestigungsposition der Klemmelemente zusammenwirkt. Mit Vorteil wirkt der nicht mit dem Profil zusammenwirkende Fortsatz bzw. Bereich des Fortsatzes mit dem Gegenlager zusammen. Hierdurch wird eine Biegebelastung bzw. ein Abkippen der Klemmschraube vermieden. Es hat sich gezeigt, dass, obwohl hierdurch ein Teil der Schraubenkraft nicht zum Klemmen zur Verfügen steht, sondern im Inneren des Beschlagteils wirkt, genügend Klemmkraft aufbringbar ist.

Die Fortsätze der Klemmelemente können eine Verzahnung aufweisen, die sich in Befestigungsposition der Klemmelemente im Profil und/oder im Beschlagteil eingräbt.

Zur Verhinderung einer einseitigen Belastung des Klemmelements und einem hierdurch hervorgerufenen Abkippen des Klemmelements bzw. der Klemmschraube stützt das Gegenlager das Klemmelement mit Vorteil in Richtung seiner Rotationsachse ab.

Zur Verhinderung eines Abkippens des Klemmelements bzw. der Klemmschraube sind mit Vorteil Mittel vorgesehen, die eine Abstützung für das Klemmelement bewirken, die radial, also senkrecht zu seiner Rotationsachse wirken. Diese Mittel umfassen mit Vorteil einen rotationssymmetrischen Basiskörper des Klemmelements, der weiter bevorzugt mit einer komplementären Bohrung des Beschlagteils zusammenwirkt. Diese Bohrung erstreckt sich bevorzugt lediglich auf einer Seite des zugehörigen Klemmteils und zwar der der nächstliegenden Hinterschneidung des Profils abgewandten Seite, sodass ein Abkippen des Klemmelements auf diese Seite mit Vorteil verhindert ist. Diese Bohrung ist mit Vorteil daher nicht zylinderförmig, sondern lediglich teilzylinderförmig. Diese Bohrung ist bevorzugt in einem Vorsprung des Beschlagteils angeordnet, der sich weiter bevorzugt lediglich auf einer Seite des zugehörigen Klemmteils erstreckt und zwar vorzugsweise der der nächstliegenden Hinterschneidung des Profils abgewandten Seite. In unbelastetem Zustand ist der Basiskörper mit Vorteil mit geringfügigem Spiel in der zugehörigen Bohrung des Beschlagteils angeordnet. Ein merkliches Verkippen des Klemmelements wird mit Vorteil dadurch verhindert, dass sich bereits bei geringster beginnender Verkippung dieses Spiel auf Null reduziert und der Basiskörper an der Bohrung anliegt.

Bevorzugt stellt der Vorsprung des Beschlagteils, in dem die Bohrung zur radialen Abstützung der Klemmelemente angeordnet ist, gleichzeitig das Gegenlager zur Abstützung des Klemmelements in Richtung seiner Rotationsachse bereit. Dieser Vorsprung ist mit Vorteil nicht senkrecht zur Ebene der Nutöffnung angeordnet, sondern verläuft schräg hierzu. Bevorzugt weist das Beschlagteil zwei derartige Vorsprünge auf, die einander weiter bevorzugt gegenüberliegen. Die Vorsprünge sind mit Vorteil derart schräg zur Ebene der Nutöffnung angeordnet, dass sie aufeinander zu laufen.

Die Erfindung soll nun anhand eines in den Zeichnungen gezeigten Ausführungsbeispiels näher erläutert werden. Es zeigen:
- Fig. 1: eine Seitendarstellung des Ausführungsbeispiels des Systems, bei dem das Beschlagteil noch nicht in Montagelage gebracht ist;
- Fig. 2: eine Darstellung wie in Fig. 1, jedoch als perspektivische Darstellung;
- Fig. 3: eine Darstellung wie in Fig. 1, bei der jedoch das Beschlagteil in Montagelage gebracht ist;
- Fig. 4: eine Darstellung wie Fig. 3 jedoch als perspektivische Darstellung;
- Fig. 5: das Detail V aus Fig. 3 im größeren Maßstab;
- Fig. 6 bis Fig. 8: eine perspektivische Darstellung des Systems mit Beschlagteil in Montagelage und Verdrehung der Klemmelemente von ihrer Montierposition in ihre Befestigungsposition;
- Fig. 9: eine Fig. 6 bis 8 entsprechende Darstellung des Systems, wobei das Klemmelement in die Befestigungsposition verdreht ist;
- Fig. 10: das Detail V aus Fig. 3, bei in Befestigungsposition befindlichem Klemmelement;
- Fig. 11: eine Ansicht wie in Fig. 3, jedoch in größerem Maßstab und mit in die Befestigungsposition verdrehten Klemmelementen;
- Fig. 12: eine Ansicht wie in Fig. 11, jedoch Detailgeschnitten und mit Blick in Richtung des Pfeils XII in Fig. 11;
- Fig. 13: eine perspektivische Darstellung des Systems mit Beschlagteil in Montagelage;
- Fig. 14: eine Seitendarstellung entlang der Längsrichtung des Profils, mit Beschlagteil in Montagelage und Klemmsteinen in Befestigungsposition, bei noch nicht angezogenen Klemmschrauben;
- Fig. 15: eine Darstellung wie in Fig. 14, mit bereits etwas angezogenen Klemmschrauben;
- Fig. 16: eine Darstellung wie in Fig. 14, mit vollständig angezogenen Klemmschrauben;
- Fig. 17: eine Darstellung eines Klemmelements mit Blickrichtung entlang des Pfeils XVII in Fig. 16 in größerem Maßstab;
- Fig. 18: eine schematische Darstellung eines Profils mit anders ausgeführten Hinterschneidungen;
- Fig. 19: eine schematische Darstellung eines Profils mit noch anders ausgeführten Hinterschneidungen.

Wie etwa Fig. 1 zeigt, umfasst das als Ganzes mit 100 bezeichnete System des gezeigten Ausführungsbeispiels ein Beschlagteil 1 und ein Profil 2, das eine Längsrichtung L aufweist. In Fig. 1 verläuft die Längsrichtung L senkrecht zur Bildebene, wie es durch den Kreis mit dem Kreuz symbolisiert ist. Das Profil 2 weist eine Längsnut 3 auf, mit einer eine Ebene E definierenden Nutöffnung 4 und zwei gegenüberliegenden Hinterschneidungen 5, 5'. Zur Befestigung des Beschlagteils 1 an dem Profil 2 sind mindestens zwei Klemmelemente 8 (im gezeigten Ausführungsbeispiel genau vier, siehe etwa Fig. 2) vorgesehen, die zwischen einer Montierposition M und einer Befestigungsposition H verdrehbar sind. In ihrer Befestigungsposition H wirkt jedes Klemmelement 8 mit genau einer Hinterschneidung 5, 5' zusammen, siehe etwa Fig. 11. Wie etwa aus den Figuren 4 und 12 hervorgeht, sind in Längsrichtung L des Profils 2 betrachtet auf einer Höhe zwei Klemmelemente 8 vorgesehen. Die Klemmelemente sind um eine Achse A drehbar, die senkrecht zur Ebene E der Nutöffnung 4 verläuft. Wie etwa Fig. 17 zeigt, weist jedes Klemmelement 8 einen rotationssymmetrischen Basiskörper 8a auf, von dem, auf der dem Beschlagteil 1 abgewandten Seite genau ein sich über den Winkel a von mehr als 180° erstreckenden Fortsatz 9 radial hervor steht. Lediglich an genau einer Seite 17 weist das Klemmelement keinen von dem Basiskörper 8a hervorspringenden Fortsatz 9 auf.

Die Durchmesser der Basiskörper 8a und die Erstreckung der Fortsätze 9, 9' sind so gewählt, dass die aus Klemmelement 8, Klemmschraube 10 und Beschlagteil 1 bestehende Baugruppe 15 senkrecht zur Ebene E der Nutöffnung 4 derart verlagerbar ist, dass die Klemmelemente 8 mit ihren Fortsätzen 9 in die Nut 3 einführbar sind, wenn die Fortsätze 9 zwei Klemmelemente nicht nach außen gerichtet sind, beziehungsweise wenn die Seite 17, auf der das Klemmelement 8 keinen von dem Basiskörper 8a hervorstehenden Fortsatz 9 aufweist, nach außen gerichtet sind (siehe etwa Fig. 1). Fig. 1 zeigt auch, dass das Beschlagteil 1 mit einer rein translatorischen Montagebewegung B an dem Profil 2 in Montagelage bringbar ist. Etwa die Figuren 5 und 17 zeigen, dass die Klemmelemente 8 eine Gewindebohrung 18 aufweisen und mit einer Klemmschraube 10 zusammenwirken, die eine Bohrung des Beschlagteils 1 durchsetzt.

Figur 17 zeigt auch, dass die beiden Fortsätze 9 zu einem Fortsatz, der sich über einen Winkel a von mehr als 180° erstreckt, zusammengefasst sind.

Etwa die Zusammenschau der Figuren 5 und 10, sowie 12 lässt erkennen, dass durch eine Drehbetätigung der jeweiligen Klemmschraube 10 das jeweilige Klemmelement 8 durch Reibschluss des Gewindes der Klemmschraube 10 mit der Gewindebohrung 18 von der Einschubposition M in die Befestigungsposition H drehbar ist. Beispielsweise aus den Figuren 10 und 12 geht hervor, dass die Hinterschneidungen 5, 5' jeweils zwei Begrenzungsflächen 6, 7 aufweisen und zwar eine Haltefläche 6a und eine Anschlagfläche 7a und die Klemmelemente 8 in Befestigungsposition H an der Haltefläche 6a anliegen und an der Anschlagsfläche 7a anschlagen. An dem Beschlagteil 1 sind weitere Anschlagsflächen 20 vorgesehen, an denen die Klemmelement 8 in Befestigungsposition H ebenfalls anschlagen.

Wie etwa aus einer Zusammenschau der Figuren 1 und 5 erkennbar ist, weisen die Klemmelemente 8 Randbereiche auf, die während der Montagebewegung B der Ebene E der Nutöffnung zugewandt sind und nach außen gerichtet sind und diese Randbereiche sind mit einer Schrägfläche 12 versehen, um das Einführen der Klemmelement 8 in die Nut 4 zu erleichtern.

Etwa aus den Figuren 14 bis 16 geht hervor, dass die Klemmelemente 8 einen sich über einen Winkel a von mehr als 180° erstreckenden Fortsatz 9 aufweisen und das Beschlagteil 1 ein Gegenlager 11 aufweist, mit dem ein Bereich des Fortsatzes 9 in Befestigungsposition H der Klemmelemente 8 zusammenwirkt.

Figur 1 zeigt auch, dass das Profil zwei Vorsprünge 13, 13' aufweist und das Beschlagteil 1 zwei Nuten 14, 14' aufweist und beide Vorsprünge 13, 13' in Montagelage O des Beschlagteils 1 jeweils in eine Nut 14, 14' des Beschlagteils 1 greifen.

Aus Figur 5 geht hervor, dass die Fortsätze 9 der Klemmelemente 8 eine Verzahnung 16 aufweisen, die sich in Halteposition in das Profil 2 eingräbt (siehe Fig. 10). Auch die Bohrung 19 des Beschlagteils 1 ist in dieser Figur erkennbar und es ist gezeigt, dass sie als Stufenbohrung ausgeführt ist.

Das Beschlagteil 1 weist zwei gegenüberliegende Vorsprünge V auf, die nicht senkrecht zur Ebene E der Nutöffnung angeordnet sind, sondern schräg hierzu aufeinander zu verlaufen (siehe etwa Fig 1). Anders als in den Figuren gezeigt, kann jeder Vorsprung nicht nur eine zur Ebene E der Nutöffnung schräge Seite aufweisen, sondern beide Seiten des Vorsprungs können zumindest im Wesentlichen zueinander parallel und schräg zu dieser Ebene E verlaufen. Diese Vorsprünge V stellen jeweils ein Gegenlager 11 bereit, welches das Klemmelement in Richtung seiner Drehachse A abstützt. Der teilzylindrische Bereich der Stufenbohrung 19 in dem Vorsprung V wirkt mit dem Basiskörper 8a zudem zur Verhinderung eines Abkippens des Klemmelements 8 bzw. der Klemmschraube 10 im Sinne einer radialen Abstützung des Klemmelements 8 zusammen (Fig. 5).

Fig. 5 zeigt auch, dass in dem Bereich der Stufenbohrung 19 in dem Beschlagteil 1, der unmittelbar von der Klemmschraube 10 durchgegriffen ist, eine Presspassung P zwischen dieser Klemmschraube 10 und der Stufenbohrung 19 vorliegt, während in dem Bereich der Stufenbohrung 19, in dem der Basiskörper 8a des Klemmelements 8 angeordnet ist, eine Spielpassung S zwischen dem Basiskörper 8a und der Stufenbohrung 19 vorliegt.

Die Figuren 6 bis 9 verdeutlichen das Drehen der Klemmelemente 8 von der Einschubposition M (in Fig. 6 gezeigt) in die Befestigungsposition H (in Fig. 9 gezeigt). In Fig. 7 sind die Klemmelemente gegenüber der Einschubposition M um 22,5° gedreht, in Fig. 8 um 66° und die in Figur 9 gezeigte Befestigungsposition H unterscheidet sich von der Einschubposition M durch eine 90° Drehung der Klemmelemente 8. Das Drehen der Klemmelemente erfolgt durch das Drehen der etwa in Figur 13 gezeigten Befestigungsschrauben 10.

Die Flächen an dem Beschlagteil 1 und dem Profil 2, anders ausgedrückt die Anschlagsfläche 7a an dem Profil 2 und weitere Anschlagflächen 20 an dem Beschlagteil 1 verhindern, dass die Klemmteile weiter als 90° drehbar sind.

Figur 14 zeigt die Situation, in der die Klemmelemente durch Drehen der Klemmschrauben 10 in die Befestigungsposition H gedreht sind, jedoch die Klemmschrauben 10 noch nicht weiter angezogen sind. Durch weiteres Drehen der Befestigungsschrauben 10 bewegt sich das Klemmelement in Achsrichtung A der Schrauben, wodurch die Verzahnung 16 der Klemmelemente 8 zum ersten Mal an dem Profil 2 zur Anlage kommt (in Figur 15 gezeigt). Durch noch weiteres Drehen der Klemmschrauben 10 bewegen sich die Klemmelemente 8 noch weiter in Achsrichtung A der Schrauben. Die Klemmelemente 8 kommen dann zum ersten Mal am Beschlagteil 1 zur Anlage. Dadurch wird ein Abkippen der Klemmelemente 8 verhindert. Die Verzahnung 16 gräbt sich in das Profil 2.

Etwa Fig. 3 zeigt, dass die Baugruppe 15 mit in Einschubposition M befindlichen Klemmelementen 8 ungehindert in die Nut 3 einschiebbar ist.

Die Hinterschneidungen 5, 5'des Profils 2 können auf verschiedene Arten ausgeführt sein. Fig. 18 und 19 zeigen schematisch weitere Beispiele.

### Bezuaszeichenliste:

- 100: System
- 1: Beschlagteil
- 2: Profil
- 3: Längsnut, hinterschnitten
- 4: Nutöffnung
- 5, 5': Hinterschneidungen
- 6: Begrenzungsfläche
- 6a: Haltefläche
- 7: Begrenzungsfläche
- 7a: Anschlagfläche
- 8: Klemmelemente
- 8a: Basiskörper
- 9: Fortsatz
- 10: Klemmschraube
- 11: Gegenlager
- 12: Schrägfläche
- 13, 13': Vorsprung des Profils
- 14, 14': Nut des Beschlagteils
- 15: Baugruppe aus Klemmelement, Klemmschraube und Beschlagteil
- 16: Verzahnung
- 17: Seite des Klemmelements ohne vom Basiskörper vorstehenden Fortsatz
- 18: Gewindebohrung
- 19: Bohrung des Beschlagteils
- 20: Anschlagfläche des Beschlagteils

- A: Drehachse Klemmelement
- B: Montagebewegung
- E: Ebene der Nutöffnung
- H: Befestigungsposition des Klemmelements
- L: Längsrichtung des Profils
- M: Montierposition des Klemmelements
- O: Montagelage des Beschlagteils
- P: Presspassung
- S: Spielpassung
- V: Vorsprünge
- α: Winkel

## Patentansprüche

1. System (100) mit einem Beschlagteil (1)
und mit einem Profil (2), das eine Längsrichtung (L) aufweist und eine Längsnut (3) umfasst, mit einer eine Ebene (E) definierenden Nutöffnung (4) und mit zwei gegenüberliegenden Hinterschneidungen (5, 5'), wobei das System (100) zur Befestigung des Beschlagteils (1) an dem Profil (2) mindesten zwei Klemmelemente (8) aufweist, die zwischen einer Montierposition (M) und einer Befestigungsposition (H) verdrehbar sind,
wobei die Klemmelemente (8) in Befestigungsposition (H) jeweils mit genau einer Hinterschneidung (5, 5') zusammenwirken,
wobei das Beschlagteil (1) mit einer rein translatorischen Montagebewegung (B) an dem Profil (2) in Montagelage (0) bringbar ist, **dadurch gekennzeichnet, dass** wobei weitere Befestigungsmittel vorgesehen sind, die die Belastbarkeit der Befestigung des Beschlagteils (1) an dem Profil (2) erhöhen und die weiteren Befestigungsmittel mindestens einen Vorsprung (13, 13') an dem Profil (2) oder dem Beschlagteil (1) und mindestens eine Nut (14, 14') an dem Beschlagteil (1) oder dem Profil (2) umfassen, wobei der Vorsprung (13, 13') in Montagelage (O) des Beschlagteils (1) in die Nut (14, 14') des Beschlagteils (1) oder des Profils (2) eingreift, wobei zwei hinsichtlich der Nutöffnung (4) gegenüberliegende Vorsprünge (13, 13') und zwei mit diesen Vorsprüngen zusammenwirkende Nuten (14, 14') des Beschlagteils (1) oder des Profils (2) vorgesehen sind.

2. System nach Anspruch 1, **dadurch gekennzeichnet, dass** in Längsrichtung (L) des Profils (2) betrachtet auf einer Höhe zwei Klemmelemente (8) vorgesehen sind.

3. System nach Anspruch 1 oder 2, **dadurch gekennzeichnet, dass** die Klemmelemente (8) einen rotationssymmetrischen Basiskörper (8a) aufweisen, sowie von diesem radial überstehende Fortsätze (9) und mit einer Klemmschraube (10) an dem Beschlagteil (1) befestigt sind und die Durchmesser der Basiskörper (8a) und die Erstreckung der Fortsätze (9) so gewählt ist, dass die aus Klemmelement (8), Klemmschraube (10) und Beschlagteil (1) bestehende Baugruppe (15) senkrecht zur Ebene (E) der Nutöffnung (4) derart verlagerbar ist, dass die Klemmelemente (8) mit ihren Fortsätzen (9) in die Längsnut (3) einführbar sind, wenn die Fortsätze (9) zweier Klemmelemente (8) nicht nach außen gerichtet sind und über die Klemmelemente (8) Haltekräfte übertragbar sind, wenn die Fortsätze nach außen gerichtet sind.

4. System nach einem der Ansprüche 1 bis 3, **dadurch gekennzeichnet, dass** die Klemmelemente (8) eine Gewindebohrung (18) aufweisen und mit einer Klemmschraube (10) zusammenwirken, die eine Bohrung des Beschlagteils (1) durchsetzt und durch eine Drehbewegung der jeweiligen Klemmschraube (10) das jeweilige Klemmelement (8) durch Reibschluss des Gewindes der Klemmschraube (10) mit der Gewindebohrung (18) von der Montierposition (M) in die Befestigungsposition (H) drehbar ist.

5. System nach einem der Ansprüche 1 bis 4, **dadurch gekennzeichnet, dass** die Hinterschneidungen (5, 5') jeweils zwei Begrenzungsflächen (6, 7) aufweisen und zwar eine Haltefläche (6a) und eine Anschlagsfläche (7a) und die Klemmelemente (8) in Befestigungsposition (H) an der Haltefläche (6a) anliegen und an der Anschlagsfläche (7a) anschlagen.

6. System nach einem der Ansprüche 1 bis 5, **dadurch gekennzeichnet, dass** die Klemmelemente (8) Randbereiche aufweisen, die während der Montagebewegung (B) der Ebene (E) der Nutöffnung (4) zugewandt sind und nach außen gerichtet sind und diese Randbereiche mit einer Schrägfläche (12) versehen sind, um das Einführen der Klemmelemente (8) in die Nut (3) zu erleichtern.

7. System nach einem der Ansprüche 1 bis 6, **dadurch gekennzeichnet, dass** die Klemmelemente (8) zwei gegenüberliegende Fortsätze (9) aufweisen und das Beschlagteil (1) ein Gegenlager (11) aufweist, mit dem einer der beiden Fortsätze (9) in Befestigungsposition (H) der Klemmelemente (8) zusammenwirkt.

8. System nach einem der Ansprüche 1 bis 7, wobei die Klemmelemente (8) mindestens einen Fortsatz (9) aufweisen, **dadurch gekennzeichnet, dass** die Fortsätze (9) eine Verzahnung (16) aufweisen, die sich in Befestigungsposition (H) der Klemmelemente im Profil (2) und/oder im Beschlagteil (1) eingräbt.

## Claims

1. System (100) comprising a fitting part (1)
and comprising a profile (2) which has a longitudinal direction (L) and a longitudinal groove (3) having a groove opening (4) that defines a plane (E) and having two opposite undercuts (5, 5'), the system (100) having at least two clamping elements (8) for fastening the fitting part (1) to the profile (2), which elements can be rotated between an assembly position (M) and a fastening position (H), the clamping elements (8) each interacting with exactly one undercut (5, 5') in the fastening position (H),
it being possible for the fitting part (1) to be brought into the mounting position (O) on the profile (2) by means of a purely translational mounting movement (B),
**characterized in that** further fastening means are provided, which increase the load capacity of fastening the fitting part (1) to the profile (2), and the further fastening means comprise at least one projection (13, 13') on the profile (2) or the fitting part (1) and at least one groove (14, 14') on the fitting part (1) or the profile (2), the projection (13, 13') engaging in the groove (14, 14') of the fitting part (1) or the profile (2) in the mounting position (O) of the fitting part (1), two projections (13, 13') which are opposite with respect to the groove opening (4) and two grooves (14, 14') of the fitting part (1) or the profile (2) which interact with these projections being provided.

2. System according to claim 1, **characterized in that**, viewed in the longitudinal direction (L) of the profile (2), two clamping elements (8) are provided at the same height.

3. System according to either claim 1 or claim 2, **characterized in that** the clamping elements (8) have a rotationally symmetrical base body (8a) and extensions (9) which project radially therefrom and are fastened to the fitting part (1) with a clamping screw (10), and the diameter of the base body (8a) and the extension of the extensions (9) are selected in such a way that the assembly (15) consisting of the clamping element (8), clamping screw (10) and fitting part (1) is perpendicularly displaceable to the plane (E) of the groove opening (4) in such a way that the clamping elements (8) can be inserted into the longitudinal groove (3) with the extensions (9) thereof if the extensions (9) of two clamping elements (8) are not directed outward and holding forces are transferrable via the clamping elements (8) if the extensions are directed outward.

4. System according to any of claims 1 to 3, **characterized in that** the clamping elements (8) have a threaded bore (18) and interact with a clamping screw (10) which passes through a bore of the fitting part (1) and, by means of a rotary movement of the relevant clamping screw (10), it being possible for the relevant clamping element (8) to be rotated from the assembly position (M) into the fastening position (H) by means of the frictional connection between the thread of the clamping screw (10) and the threaded bore (18).

5. System according to any of claims 1 to 4, **characterized in that** the undercuts (5, 5') each have two boundary surfaces (6, 7), namely a holding surface (6a) and a stop surface (7a) and the clamping elements (8) abut against the holding surface (6a) and strike against the stop surface (7a) in the fastening position (H).

6. System according to any of claims 1 to 5, **characterized in that** the clamping elements (8) have edge regions which face the plane (E) of the groove opening (4) during the mounting movement (B) and are directed outward and these edge regions are provided with an inclined surface (12) in order to facilitate the insertion of the clamping elements (8) into the groove (3).

7. System according to any of claims 1 to 6, **characterized in that** the clamping elements (8) have two opposite extensions (9) and the fitting part (1) has a counter bearing (11) with which one of the two extensions (9) interacts in the fastening position (H) of the clamping elements (8).

8. System according to any of claims 1 to 7, the clamping elements (8) having at least one extension (9), **characterized in that** the extensions (9) have teeth (16) which dig into the profile (2) and/or the fitting part (1) in the fastening position (H) of the clamping elements.

## Revendications

1. Système (100) comportant une ferrure (1)
et comportant un profilé (2) qui présente une direction longitudinale (L) et comprend une rainure longitudinale (3), comportant une ouverture de rainure (4) définissant un plan (E) et comportant deux contre-dépouilles opposées (5, 5'), le système (100) présentant au moins deux éléments de serrage (8) permettant de fixer la ferrure (1) au profilé (2), lesquels peuvent être tournés entre une position de montage (M) et une position de fixation (H),
dans lequel les éléments de serrage (8) coopèrent, dans la position de fixation (H), respectivement avec exactement une contre-dépouille (5, 5'),
dans lequel la ferrure (1) peut être amenée dans la position de montage (O) sur le profilé (2) avec un mouvement de montage (B) purement translationnel,
**caractérisé en ce que**
d'autres moyens de fixation sont prévus, lesquels augmentent la capacité de charge de la fixation de la ferrure (1) au profilé (2) et les autres moyens de fixation comprennent au moins une saillie (13, 13') sur le profilé (2) ou sur la ferrure (1) et au moins une rainure (14, 14') sur la ferrure (1) ou sur le profilé (2), la saillie (13, 13') venant en prise, dans la position de montage (O) de la ferrure (1), dans la rainure (14, 14') de la ferrure (1) ou du profilé (2), deux saillies (13, 13') opposées par rapport à l'ouverture de rainure (4) et deux rainures (14, 14') de la ferrure (1) ou du profilé (2) coopérant avec lesdites saillies étant prévues.

2. Système selon la revendication 1, **caractérisé en ce que** vus dans la direction longitudinale (L) du profilé (2), deux éléments de serrage (8) sont prévus à la même hauteur.

3. Système selon la revendication 1 ou 2, **caractérisé en ce que** les éléments de serrage (8) présentent un corps de base (8a) à symétrie de révolution ainsi que des prolongements (9) faisant saillie radialement dudit corps de base, et sont fixés à la ferrure (1) au moyen d'une vis de serrage (10) et le diamètre du corps de base (8a) et l'étendue des prolongements (9) sont choisis de manière à ce que l'ensemble (15) composé de l'élément de serrage (8), de la vis de serrage (10) et de la ferrure (1) peut être déplacé de manière perpendiculaire au plan (E) de l'ouverture de rainure (4) de telle manière que les éléments de serrage (8) peuvent être insérés dans la rainure longitudinale (3) avec leurs prolongements (9) si les prolongements (9) de deux éléments de serrage (8) ne sont pas dirigés vers l'extérieur et des forces de maintien sont transmissibles par l'intermédiaire des éléments de serrage (8) si les prolongements sont dirigés vers l'extérieur.

4. Système selon l'une des revendications 1 à 3, **caractérisé en ce que** les éléments de serrage (8) présentent un alésage fileté (18) et coopèrent avec une vis de serrage (10), laquelle traverse un alésage de la ferrure (1) et l'élément de serrage (8) respectif, par un mouvement de rotation de la vis de serrage (10) respective, peut être tourné de la position de montage (M) à la position de fixation (H) par friction du filetage de la vis de serrage (10) avec l'alésage fileté (18).

5. Système selon l'une des revendications 1 à 4, **caractérisé en ce que** les contre-dépouilles (5, 5') présentent respectivement deux surfaces de délimitation (6, 7), à savoir une surface de maintien (6a) et une surface de butée (7a), et les éléments de serrage (8), dans la position de fixation (H), reposent sur la surface de maintien (6a) et viennent heurter la surface de butée (7a).

6. Système selon l'une des revendications 1 à 5, **caractérisé en ce que** les éléments de serrage (8) présentent des zones de bord, lesquelles, lors du mouvement de montage (B), sont tournées vers le plan (E) de l'ouverture de rainure (4) et sont dirigées vers l'extérieur et lesdites zones de bord sont pourvues d'une surface inclinée (12) afin de faciliter l'insertion des éléments de serrage (8) dans la rainure (3).

7. Système selon l'une des revendications 1 à 6, **caractérisé en ce que** les éléments de serrage (8) présentent deux prolongements (9) opposés et la ferrure (1) présente un contre-palier (11) avec lequel coopère l'un des deux prolongements (9) dans la position de fixation (H) des éléments de serrage (8).

8. Système selon l'une des revendications 1 à 7, dans lequel les éléments de serrage (8) présentent au moins un prolongement (9), **caractérisé en ce que** les prolongements (9) présentent une denture (16), laquelle s'enfonce dans le profilé (2) et/ou dans la ferrure (1) dans la position de fixation (H) des éléments de serrage.
